# EUROPÄISCHE PATENTSCHRIFT

(11) **EP 0 873 453 B1**
(45) Veröffentlichungstag und Bekanntmachung des Hinweises auf die Patenterteilung: **16.08.2001**
(21) Anmeldenummer: 96939889.0
(22) Anmeldetag: 22.11.1996
(51) Int. Cl.: E04B 1/86

(54) **VERFAHREN ZUR HERSTELLUNG EINER AKUSTIKPLATTE UND AKUSTIKPLATTE IN SANDWICHBAUWEISE**
PROCESS FOR MANUFACTURE OF AN ACOUSTIC PANEL AND ACOUSTIC PANEL WITH SANDWICH CONSTRUCTION
PROCEDE DE FABRICATION D'UN PANNEAU ACOUSTIQUE, ET PANNEAU ACOUSTIQUE A CONSTRUCTION EN SANDWICH

(30) Priorität: 10.01.1996 DE 19600586
(43) Veröffentlichungstag der Anmeldung: 28.10.1998
(73) Patentinhaber: Wilhelmi Werke Aktiengesellschaft, 35633 Lahnau (DE)
(72) Erfinder: BENDER, Klaus, D-35444 Biebertal (DE); WACHTER, Robert, D-35585 Wetzlar (DE); FIEDLER, Bernd, D-35578 Wetzlar (DE)
(74) Vertreter: Missling, Arne, Dipl.-Ing.
(86) Internationale Anmeldenummer: EP9605150
(87) Internationale Veröffentlichungsnummer: WO9725491

(56) Entgegenhaltungen:
- DE-A- 2 834 888
- DE-A- 3 147 174
- DE-U- 9 300 151
- DE-U- 9 312 465

## Beschreibung

Die Erfindung betrifft ein Verfahren zur Herstellung einer Akustikplatte in Sandwich-Bauweise als Bauelement für schallabsorbierende Decken oder Wände in einem Raum, bestehend aus einer porösen Trägerplatte und einer zumindest auf der dem Raum zugewandten Plattenfläche der Trägerplatte vorgesehenen porösen Deckschicht, die mit der Trägerplatte derart verklebt ist, daß dadurch die Porosität der Deckschicht nicht gestört ist. Weiterhin betrifft die Erfindung eine Akustikplatte in Sandwich-Bauweise als Bauelement für schallabsorbierende Decken oder Wände in einem Raum, bestehend aus einer porösen Trägerplatte und einer zumindest auf der dem Raum zugewandten Plattenfläche der Trägerplatte vorgesehenen porösen Deckschicht.

Aus der DE-U- 93 00 151 ,die die Merkmale des Oberbegriffes des Verfahrensanspruchs 1 bzw. des Vorrichtungsanspruchs 5 aufweist, ist die vorstehend beschriebene Akustikplatte bekannt, bei der eine aus einem porösen, elastischen Kunstharz bestehende Trägerplatte hinsichtlich ihres Schallabsorptionsgrades verbessert wird, wenn sie (ein- oder beiderseits) mit dünnen Deckschichten aus einem Vlies oder Gewebe von Glas-, Kunst- oder Naturfasern bedeckt wird, wobei sich in bekannter Weise auch die Formstabilität der gesamten Akustikdecke verbessern läßt. Zur Verbindung der Deckschicht(en) mit der Trägerplatte ist die Verwendung eines Klebstoffes vorgesehen, der dabei so aufgetragen sein soll, daß die Porosität der Trägerplatte und der Deckschichten nicht gestört ist und die Raumluft durch die Akustikplatte zirkulieren kann.

Aus der Offenlegungsschrift DE 31 47 174 A1 ist es auch bereits bekannt, für die Deckschicht einen Schichtverbund aus der eigentlichen Deckschicht und einer Gipskarton-Platte zu verwenden, so daß die kontroversen Bedingungen erfüllbar sind. Die Deckschicht ist dabei mittels eines Bindemittels auf einem Trägergewebe befestigt; das gleiche Bindemittel dient zum Verkleben des Trägergewebes mit der Gipskarton-Platte, die in gelochter Ausführung verwendet wird, um die gewünschte Schall-Durchlässigkeit zu der eigentlichen, schallabsorbierenden Trägerplatte zu erreichen.

Die Verwendung eines Trägergewebes für die Deckschicht ist ungünstig, weil sich dessen Struktur auf der raumseitigen, sichtbaren Oberfläche der Deckschicht abzeichnen kann, vor allem, wenn der Verbund der Akustikplatte mittels einer Druckplatte komprimiert wird, was bereits wegen der Klebeschicht erforderlich ist. Besteht die Trägerplatte aus einer mit einem Bindemittel versetzten Körnung, dann sichert im übrigen eine solche Kompression zugleich die Bindung der einzelnen Körner. Die Anwendung einer solchen Körnung ist bereits in der Patentschrift DE 14 84 072 C3 beschrieben worden, wo das Bindemittel sowohl die einzelnen Körner einhüllt als auch den Zusammenhalt der Körner bewirkt.

Besonders für nichtbrennbare Akustikplatten ist die Verwendung von geblähten Perlitten oder Vermiculiten als Körnung für die Trägerplatte bereits seit langem bekannt, genauso wie die Verbindung der Körnung mittels eines anorganischen Bindemittels. Auch diese Akustikplatten zeigen die gleichen Nachteile, wie sie oben bereits ausführlich beschrieben worden sind.

Die Erfindung hat sich deshalb die Aufgabe gestellt, ein Verfahren zur Herstellung einer Akustikplatte der eingangs näher bezeichneten Art sowie eine Akustikplatte anzugeben, wo die dargelegten Mängel des Standes der Technik vermieden werden und eine statisch verhältnismäßig hoch belastbare Akustikplatte sowohl gut schallschluckend als auch nichtbrennbar ausgebildet ist. Die Herstellung einer solchen Akustikplatte soll dabei problemlos und kostengünstig möglich sein. Der Klebstoff soll die Porigkeit der Akustikplatte nicht wesentlich beeinträchtigen.

Erfindungsgemäß wird die Aufgabe zunächst durch ein Verfahren mit den Merkmalen des Anspruches 1 gelöst. Die Zwischenschicht und die Außenschicht werden miteinander und mit der Trägerplatte mittels eines in Form eines Klebstoff-Rasters aufgebrachten Klebstoffes verbunden, wobei zunächst die Außenschicht und die Zwischenschicht übereinander auf eine als Widerlager dienende Unterlage gelegt werden, wobei ferner der Klebstoff-Raster in der Weise auf die nach oben weisende Schichtfläche der Zwischenschicht aufgebracht wird, daß die Rasterpunkte aus dem Klebstoff die Zwischenschicht durchdringen und die Außenschicht kontaktieren, wobei danach die Körnung der Trägerplatte als Schüttung auf die so vorbereitete Deckschicht aufgebracht wird, und daß schließlich die Akustikplatte mittels einer die Trägerplatte belastenden Druckplatte komprimiert wird.

Auf diese Weise wird sichergestellt, daß der Klebstoff ganz gleichmäßig verteilt, jedoch nicht flächendeckend aufgebracht wird und von vornherein das Verhältnis der von dem Klebstoff bedeckten zu der von diesem freibleibenden Fläche gewahrt wird. Die Flächenpressung auf die Deckschicht bei deren Anlegen an die Trägerplatte wird in Abhängigkeit von der Dicke und Konsistenz des aufgetragenen Klebstoffes so gewählt, daß unter der Wirkung der Druckplatte eine ausreichend feste Verbindung mit der Trägerplatte erfolgt, ohne daß der Bedeckungsgrad des Klebstoffes wesentlich erhöht wird. Die Funktion der Akustikplatte bleibt auf diese Weise erhalten, und gleichzeitig werden dabei die Fasern des Vlieses oder des Gewebes der Deckschicht(en) gleichmäßig miteinander verklebt. Je nach dem verwendeten Klebstoff kann das Klebstoff-Raster mehr oder weniger weitmaschig ausgebildet und mit wenig Aufwand den jeweiligen Verhältnissen angepaßt werden.

Die Körnung wird vorteilhaft von Körnern gebildet, die von einem Bindemittel überzogen sind, das bei der Kompression der Druckplatte die einzelnen Körner aneinander bindet, so daß eine stabile Trägerplatte hoher Porigkeit entsteht.

Die Formsteifigkeit der Akustikplatte wird erhöht, wenn die dem Raum abgewandte Plattenfläche der Trägerplatte mit einer weiteren Deckschicht versehen wird, die auf die Schüttung der Trägerplatte vor der Kompression der Akustikplatte aufgelegt wird. Diese Deckschicht kann ungeteilt aus einem Glasfaservlies oder dergleichen bestehen.

Eine einwandfreie, hoch belastbare Verbindung der verschiedenen Schichtungen der Akustikplatte ergibt sich, wenn die verklebte Akustikplatte nach der Kompression durch die Druckplatte ausgehärtet wird, vorzugsweise bei einer Temperatur zwischen 140 und 250°C.

Die Aufgabe hinsichtlich der Akustikplatte wird durch die Merkmale des Anspruches 5 gelöst.

Die Akustikplatte kann auf ihrer dem Raum abgewandte Plattenfläche der Trägerplatte mit einer weiteren, vorzugsweise ungeteilten Deckschicht, beispielsweise aus einem relativ grobporigen und formsteifen Vlies oder Gewebe, versehen sein.

Die Trägerplatte besteht vorteilhaft aus einem körnigen Werkstoff, der von stoffschlüssig, beispielsweise mittels eines Bindemittels, miteinander verbundenen Körnern gebildet wird.

Die Körner, vorzugsweise aus einem mineralischen Material wie Blähglas, Blähton, Basaltkugeln, Perlitten oder dergleichen oder einem von diesen gebildeten Gemisch bestehend, können eine Korngröße zwischen 0,25 und 8 mm aufweisen und, wie auch das Bindemittel, aus einem anorganischen Werkstoff bestehen. Für das Bindemittel hat sich Wasserglas bewährt, vorzugsweise angereichert mit einem oder mehreren Zuschlagstoffen wie Phosphaten oder dergleichen.

Für die Zwischenschicht und/oder die Außenschicht ist ein anorganisches Vlies oder Gewebe vorzugsweise aus Glasfasern geeignet, wobei die Zwischenschicht am besten von einer Glasfaser-Matte, die Außenschicht hingegen von einem Glasfaser-Vlies gebildet wird.

Der Klebstoff kann ein punktweises Klebstoff-Raster ausbilden, wobei die Rasterpunkte von Klebstoff-Partikeln gebildet werden, deren jeder einzelne die Trägerplatte, die Zwischenschicht und die Außenschicht miteinander verbindet. Es ist aber ebenso möglich, daß der Klebstoff, jeweils zwischen der Trägerplatte und den Deckschichten und/oder zwischen der Zwischenschicht und der Außenschicht, als gitterförmiges Klebstoff-Raster ausbildet ist, beispielsweise in Form eines Klebevlieses. Er besteht bevorzugt aus einem Gemisch von Wasserglas und Zuschlagstoffen, insbesondere Phosphaten.

Eine erfindungsgemäße Akustikplatte ist hoch lärm- und auch wärmeisolierend verwendbar und besitzt dabei trotz des außerordentlich geringen Gewichtes eine hohe Formsteifigkeit, ohne daß die Deckschicht(en) mittels eines flächig aufgetragenen Klebstoff-Filmes auf der Trägerplatte befestigt ist (sind). Die Akustikplatte genügt bei einer erfindungsgemäßen Anfertigung auch allen Anforderungen des Brandschutzes und kann kostensparend hergestellt werden.

Die Erfindung wird nachstehend an Hand der Zeichnung an einem Ausführungsbeispiel näher erläutert. Es zeigen
- Fig.1: eine erfindungsgemäße Akustikplatte in einer ersten Phase ihrer Herstellung und
- Fig.2: die fertige Akustikplatte,
beide in schematischer, räumlicher Darstellung.

In der Fig.1 der Zeichnung ist eine erfindungsgemäße Akustikplatte A zu erkennen, die aus einer Trägerplatte T und einer Deckschicht D besteht, wobei (Fig.1) die Deckschicht D auf einer einem Raum R zugewandten Plattenfläche F fixiert werden soll. Die Deckschicht D liegt auf einer in der Zeichnung weggelassenen ortsfesten, ebenen Unterlage auf, die weiterhin als Widerlager bei der Kompression der Akustikplatte A dient.

Die Trägerplatte T wird aus einer Schüttung TS von einzelnen Körnern TK durch Verpressen mittels einer Druckplatte P hergestellt. In der Fig.1 sind die lose Schüttung TS der Körner TK und in der Fig.2 die daraus gesinterte Körnung TK' der Trägerplatte T symbolisch angedeutet. Die Körner TK sind von vornherein mit einem Bindemittel überzogen, das nach dem Verpressen der Schüttung TS den Zusammenhalt der Körnung TK' bewirkt.

Mit ihrer dem Raum R zugewandten Plattenfläche F wird die Trägerplatte T mit der Deckschicht D durch einen Klebstoff K verbunden.

Die Deckschicht D besteht aus einer die Plattenfläche F kontaktierenden Zwischenschicht DZ und einer dem Raum R zugewandten Außenschicht DA, die beide flächendeckend ausgebildet sind. Die Zwischenschicht DZ ist aus einem relativ grobporigen und formsteifen, die Außenschicht DA hingegen aus einem feinporigen, biegsamen Vlies ausgebildet.

In der Fig.1 sind die Außenschicht DA und die Zwischenschicht DZ aufeinander gelegt und punktrasterförmig mit einem Klebstoff K bedeckt, der in den Rasterpunkte konzentriert ist; seine Menge und Konsistenz sowie die Porigkeit der Zwischenschicht DZ sind so bemessen, daß die Klebstoff-Partikel K' in den Rasterpunkten allein durch ihre Schwerkraft und durch die Belastung aus der Schüttung TS die Zwischenschicht DZ durchdringen und die Außenschicht DA kontaktieren bzw. begrenzt in deren Oberfläche einfließen.

Danach wird entsprechend Fig.2 die Druckplatte P abgesenkt und die Akustikplatte A verpreßt; anschließend erfolgt die Aushärtung des Klebstoffes K, worauf die nunmehr endgültige Akustikplatte A wieder entlastet wird.

### Aufstellung der Bezugszeichen

- A: Akustikplatte
- D: Deckschicht
- DA: Außenschicht
- DZ: Zwischenschicht
- F: Plattenfläche
- K: Klebstoff
- K': Klebstoff-Partikel
- P: Druckplatte
- R: Raum
- T: Trägerplatte
- TK: Körner
- TK': Körnung
- TS: Schüttung

## Patentansprüche

1. Verfahren zur Herstellung einer Akustikplatte (A) in Sandwich-Bauweise als Bauelement für schallabsorbierende Decken oder Wände in einem Raum (R), bestehend aus einer porösen Trägerplatte (T) und einer zumindest auf der dem Raum (R) zugewandten Plattenfläche (F) der Trägerplatte (T) vorgesehenen porösen Deckschicht (D), die mit der Trägerplatte (T) derart verklebt ist, daß dadurch die Porosität der Deckschicht nicht gestört ist, dadurch gekennzeichnet, daß die Deckschicht (D) aus einer unmittelbar an der Plattenfläche (F) der Trägerplatte (T) anliegenden Zwischenschicht (DZ) und einer dem Raum (R) zugewandten, sichtbaren Außenschicht (DA) zusammengesetzt ist, wobei die Zwischenschicht (DZ) aus einem relativ grobporigen und formsteifen, die Außenschicht (DA) dagegen aus einem relativ feinporigen und biegsamen Vlies oder Gewebe besteht, wobei die Zwischenschicht (DZ) und die Außenschicht (DA) miteinander und mit der Trägerplatte (T) mittels eines in Form eines Klebstoff-Rasters aufgebrachten Klebstoffes (K) verbunden werden, wobei
(a) zunächst die Außenschicht (DA) und die Zwischenschicht (DZ) übereinander auf eine als Widerlager dienende Unterlage gelegt werden,
(b) das Klebstoff-Raster in der Weise auf die nach oben weisende Schichtfläche der Zwischenschicht (DZ) aufgebracht wird, daß die Rasterpunkte aus dem Klebstoff (K) die Zwischenschicht (DZ) durchdringen und die Außenschicht (DA) kontaktieren,
(c) die Trägerplatte (T) in Form einer aus einer Körnung (TK') bestehenden Schüttung (TS) auf die so vorbereitete Deckschicht (D) aufgebracht wird und
(d) danach die Akustikplatte (A) mittels einer die Trägerplatte (T) belastenden Druckplatte (P) komprimiert wird.

2. Verfahren nach Anspruch 1, dadurch gekennzeichnet, daß die Körnung (TK') von Körnern (TK) gebildet wird, die von einem Bindemittel überzogen sind, das bei der Kompression der Druckplatte (P) die Körner (TK) aneinander bindet.

3. Verfahren nach Anspruch 1 oder 2, dadurch gekennzeichnet, daß die dem Raum (R) abgewandte Plattenfläche (F) der Trägerplatte (T) mit einer weiteren Deckschicht (D) versehen wird, die auf die Schüttung (TS) der Trägerplatte (T) vor der Kompression der Akustikplatte (A) aufgelegt wird.

4. Verfahren nach einem der Ansprüche 1 bis 3, dadurch gekennzeichnet, daß die verklebte Akustikplatte (A) nach der Kompression durch die Druckplatte (P) ausgehärtet wird, vorzugsweise bei einer Temperatur zwischen 180 und 250°C.

5. Akustikplatte in Sandwich-Bauweise als Bauelement für schallabsorbierende Decken oder Wände in einem Raum (R), bestehend aus einer porösen Trägerplatte (T) und einer zumindest auf der dem Raum (R) zugewandten Plattenfläche (F) der Trägerplatte (T) vorgesehenen porösen Deckschicht (D),
dadurch gekennzeichnet, daß
die Deckschicht (D) aus einer unmittelbar an der Plattenfläche (F) der Trägerplatte (T) anliegenden Zwischenschicht (DZ) und einer dem Raum (R) zugewandten, sichtbaren Außenschicht (DA) zusammengesetzt ist, wobei die Zwischenschicht (DZ) aus einem relativ grobporigen und formsteifen, die Außenschicht (DA) dagegen aus einem relativ feinporigen und biegsamen Vlies oder Gewebe besteht und die Zwischenschicht (DZ) und die Außenschicht (DA) miteinander und mit der Trägerplatte (T) mittels eines Klebstoffes (K) verbunden sind, der die miteinander verklebten Flächen nur partiell in Form eines Klebstoff-Rasters kontaktiert.

6. Akustikplatte nach Anspruch 5, dadurch gekennzeichnet, daß die dem Raum (R) abgewandte Plattenfläche (F) der Trägerplatte (T) mit einer weiteren, vorzugsweise ungeteilten Deckschicht (D), beispielsweise aus einem relativ grobporigen und formsteifen Vlies oder Gewebe, versehen ist.

7. Akustikplatte nach Anspruch 5 oder 6, dadurch gekennzeichnet, daß die Trägerplatte (T) aus einem körnigen Werkstoff besteht, der von stoffschlüssig, beispielsweise mittels eines Bindemittels, miteinander verbundenen Körnern (TK) gebildet wird.

8. Verfahren und Akustikplatte nach einem der Ansprüche 1,2 oder 7, dadurch gekennzeichnet, daß die Körner (TK) eine Korngröße zwischen 0,25 und 8 mm aufweisen.

9. Verfahren und Akustikplatte nach einem der Ansprüche 1,2,7 oder 8, dadurch gekennzeichnet, daß die Körner (TK) und/oder das Bindemittel jeweils aus einem anorganischen Werkstoff bestehen.

10. Verfahren und Akustikplatte nach Anspruch 9, dadurch gekennzeichnet, daß die Körner (TK) aus einem mineralischen Material wie Blähglas, Blähton, Basaltkugeln, Perlitten oder dergleichen oder einem von diesen gebildeten Gemisch bestehen.

11. Verfahren und Akustikplatte nach Anspruch 9 oder 10, dadurch gekennzeichnet, daß das Bindemittel aus Wasserglas besteht, vorzugsweise angereichert mit einem oder mehreren Zuschlagstoffen wie Phosphaten oder dergleichen.

12. Verfahren und Akustikplatte nach einem der Ansprüche 1 bis 11, dadurch gekennzeichnet, daß die Zwischenschicht (DZ) und/oder die Außenschicht (DA) aus einem anorganischen Vlies oder Gewebe vorzugsweise aus Glasfasern bestehen.

13. Verfahren und Akustikplatte nach Anspruch 12, dadurch gekennzeichnet, daß die Zwischenschicht (DZ) von einer Glasfaser-Matte gebildet wird.

14. Verfahren und Akustikplatte nach Anspruch 12 oder 13, dadurch gekennzeichnet, daß die Außenschicht (DA) von einem Glasfaser- und/oder Polyester-Vlies gebildet wird.

15. Verfahren und Akustikplatte nach einem der Ansprüche 1 bis 14, dadurch gekennzeichnet, daß der Klebstoff (K) ein punktweises Klebstoff-Raster ausbildet, wobei die Rasterpunkte von Klebstoff-Partikeln (K') gebildet werden, deren jeder einzelne die Trägerplatte (T), die Zwischenschicht (DZ) und die Außenschicht (DA) miteinander verbindet.

16. Verfahren und Akustikplatte nach einem der Ansprüche 1 bis 15, dadurch gekennzeichnet, daß der Klebstoff (K), jeweils zwischen der Trägerplatte (T) und den Deckschichten (D) und/oder zwischen der Zwischenschicht (DZ) und der Außenschicht (DA), als gitterförmiges Klebstoff-Raster ausbildet ist, beispielsweise in Form eines Klebevlieses.

17. Verfahren und Akustikplatte nach einem der Ansprüche 1 bis 16, dadurch gekennzeichnet, daß der Klebstoff (K) aus einem Gemisch von Wasserglas und Zuschlagstoffen, insbesondere Phosphaten, zusammengesetzt ist.

## Claims

1. A method of manufacturing an acoustic panel (A) of sandwich construction as a structural component for sound-absorbing ceilings or walls in a room (R), comprising a porous carrier panel (T) and a porous covering layer (D) provided at least on the panel surface (F) of the carrier panel (T) facing into the room, the said porous covering layer (D) being bonded to the carrier panel (T) in such a way that the porosity of the covering layer is not disturbed thereby, characterised in that the covering layer (D) is composed of an intermediate layer (DZ) directly adjacent to the panel surface (F) of the carrier panel (T) and a visible outer layer (DA) facing into the room, the intermediate layer (DZ) consisting of a relatively large-pore and dimensionally stable non-woven or woven fabric, whereas the outer layer (DA) consists of a relatively fine-pore and flexible non-woven or woven fabric, the intermediate layer (DZ) and the outer layer (DA) being bonded to each other and to the carrier panel (T) by means of an adhesive (K) applied in the form of an adhesive grid, in which
a) the outer layer (DA) and the intermediate layer (DZ) are first of all laid on top of one another on a base serving as a support,
b) the adhesive grid is applied to the upwards-facing layer surface of the intermediate layer (DZ) in such a way that the grid points penetrate the intermediate layer (DZ) from the adhesive (K) and contact the outer layer (DA),
c) the carrier panel (T) is applied to the thus prepared covering layer (D) in the form of a bulk material (TS) consisting of a granulate (TK'), and
d) the acoustic panel (A) is thereafter compressed by means of a pressure panel (P) loading the carrier panel (T).

2. A method according to Claim 1, characterised in that the granulate (TK') is formed of granules (TK) coated with a bonding agent which bonds the granules (TK) to one another when compressed by the pressure panel (P).

3. A method according to Claim 1 or 2, characterised in that the panel surface (F) of the carrier panel (T) facing away from the room (R) is provided with another covering layer (D) which is placed on to the bulking material (TS) of the carrier panel (T) prior to compression of the acoustic panel (A).

4. A method according to Claim 1 to 3, characterised in that, following compression by the pressure panel (P), the glued acoustic panel (A) is hardened, preferably at a temperature between 180 and 250 °C.

5. An acoustic panel in sandwich construction as a structural component for sound-absorbing ceilings or walls in a room (R), comprising a porous carrier panel (T) and a porous covering layer (D) provided at least on the panel surface (F) of the carrier panel (T) facing into the room (R),
characterised in that
the covering layer (D) is composed of an intermediate layer (DZ) directly adjacent to the panel surface (F) of the carrier panel (T) and a visible outer layer (DA) facing into the room (R), the intermediate layer (DZ) consisting of a relatively large-pore and dimensionally stable non-woven or woven fabric, whereas the outer layer (DA) consists of a relatively fine-pore and flexible non-woven or woven fabric, and the intermediate layer (DZ) and the outer layer (DA) are bonded to one another and to the carrier panel (T) by means of an adhesive (K) which contacts the glued-together surfaces only partially in the form of an adhesive grid.

6. An acoustic panel according to Claim 5, characterised in that the panel surface (F) of the carrier panel (T) facing away from the room (R) is provided with another, preferably undivided covering layer (D), made for example from a relatively large-pore and dimensionally stable non-woven or woven fabric.

7. An acoustic panel according to Claim 5 or 6, characterised in that the carrier panel (T) consists of a granular material formed of granules (TK) integrally bonded with each other, for example by means of a bonding agent.

8. A method and acoustic panel according to one of Claims 1, 2 or 7, characterised in that the granules (TK) have a particle size between 0.25 and 8 mm.

9. A method and acoustic panel according to one of Claims 1, 2, 7, or 8, characterised in that the granules (TK) and/or the bonding agent each consist of an inorganic material.

10. A method and acoustic panel according to Claim 9, characterised in that the granules (TK) consist of a mineral material such as swelling glass, swelling clay, basalt balls, perlites or the like, or a mixture thereof.

11. A method and acoustic panel according to Claim 9 or 10, characterised in that the bonding agent consists of water glass, preferably enriched with one or more additives such as phosphates or the like.

12. A method and acoustic panel according to one of Claims 1 to 11, characterised in that the intermediate layer (DZ) and/or the outer layer (DA) consist of an inorganic non-woven or woven fabric, preferably of glass fibres.

13. A method and acoustic panel according to Claim 12, characterised in that the intermediate layer (DZ) is formed from a glass-fibre mat.

14. A method and acoustic panel according to Claim 12 or 13, characterised in that the outer layer (DA) is formed from a glass-fibre and/or polyester non-woven fabric.

15. A method and acoustic panel according to Claims 1 to 14, characterised in that the adhesive (K) forms a punctiform adhesive grid, the points of the grid being formed from adhesive particles (K'), each individual one of which bonds the carrier panel (T), the intermediate layer (DZ) and the outer layer (DA) with one another.

16. A method and acoustic panel according to one of Claims 1 to 15, characterised in that the adhesive (K) is in each case formed between the carrier panel (T) and the covering layers (D) and/or between the intermediate layer (DZ) and the outer layer (DA) as a latticed grid of adhesive, for example in the form of an adhesive non-woven fabric.

17. A method and acoustic panel according to one of Claims 1 to 16, characterised in that the adhesive (K) is composed of a mixture of water glass and additives, particularly phosphates.

## Revendications

1. Procédé de fabrication d'un panneau acoustique (A) à structure sandwich servant d'élément structurel pour des plafonds ou parois à absorption acoustique dans une pièce (R), constitué d'un panneau de support (T) poreux et d'une couche de recouvrement (D) poreuse qui est prévue au moins sur la surface (F) du panneau porteur (T) qui fait face à la pièce (R) et qui est collée au panneau porteur (T) d'une manière telle que, de ce fait, la porosité de la couche de recouvrement ne soit pas détériorée,
caractérisé en ce que la couche de recouvrement (D) est composée d'une couche intermédiaire (DZ), appliquée directement sur la surface (F) du panneau porteur (T), et d'une couche extérieure (DA)visible, située du côté de la pièce (R), la couche intermédiaire (DZ) étant constituée d'un feutre ou produit tissé à pores relativement grossiers et indéformable et, au contraire, la couche extérieure (DA) constituée d'un feutre ou produit tissé à pores relativement fins et souple, la couche intermédiaire (DZ) et la couche extérieure (DA) étant rendues solidaires l'une de l'autre et du panneau porteur (T) au moyen d'une substance adhésive (K) appliquée sous forme d'un motif de substance adhésive, et en ce que
(a) la couche extérieure (DA) et la couche intermédiaire (DZ) sont d'abord posées l'une au-dessus de l'autre sur un support servant de contre-appui,
(b) le motif de substance adhésive est appliqué sur la surface de couche de la couche intermédiaire (DZ) qui est tournée vers le haut, d'une manière telle que les points de motif formés de la substance adhésive (K) traversent la couche intermédiaire (DZ) et viennent au contact de la couche extérieure (DA),
(c) le panneau porteur (T) est appliqué, sous forme d'une matière en vrac (TS) constituée d'une matière granulée (TK'), sur la couche de recouvrement (D) ainsi préparée au préalable et,
d) ensuite, le panneau acoustique (A) est comprimé au moyen d'une plaque de compression (P) appliquant une contrainte sur le panneau porteur (T).

2. Procédé suivant la revendication 1, caractérisé en ce que la matière granulée (TK') est formée de grains (TK) qui sont revêtus d'un agent de liaison qui relie les grains (TK) les uns aux autres lors de la compression par la plaque de compression (P).

3. Procédé suivant la revendication 1 ou 2, caractérisé en ce que la surface (F) du panneau porteur (P) qui est située du côté opposé à la pièce (R) est pourvue d'une autre couche de revêtement (D) qui est appliquée sur la matière en vrac (TS) du panneau porteur (T) avant la compression du panneau acoustique (A).

4. Procédé suivant l'une des revendications 1 à 3, caractérisé en ce qu'après la compression au moyen de la plaque de compression (P), le panneau acoustique (A) collé est durci, de préférence à une température comprise entre 180 et 250 °C.

5. Panneau acoustique à structure sandwich servant d'élément structurel pour des plafonds ou parois à absorption acoustique dans une pièce (R), constitué d'un panneau de support (T) poreux et d'une couche de recouvrement (D) poreuse qui est prévue au moins sur la surface (F) du panneau porteur (T) qui fait face à la pièce (R), caractérisé en ce que
la couche de recouvrement (D) est composée d'une couche intermédiaire (DZ), appliqué directement sur la surface (F) du panneau porteur (T), et d'une couche extérieure (DA) visible, située du côté de la pièce (R), la couche intermédiaire (DZ) étant constituée d'un feutre ou produit tissé à pores relativement grossiers et indéformable et, au contraire, la couche extérieure (DA) d'un feutre ou produit tissé à pores relativement fins et souple et la couche intermédiaire (DZ) et la couche extérieure (DA) sont rendues solidaires l'une de l'autre et du panneau porteur (T) au moyen d'une substance adhésive (K) qui ne vient au contact des surfaces collées entre elles que d'une manière partielle, sous forme d'un motif de substance adhésive.

6. Panneau acoustique suivant la revendication 5, caractérisé en ce que la surface (F) du panneau porteur (T) qui est située du côté opposé à la pièce (R) est pourvue d'une autre couche de revêtement (D) , de préférence non divisée, par exemple formée d'un feutre ou produit tissé à pores relativement grossiers et indéformable.

7. Panneau acoustique suivant la revendication 5 ou 6, caractérisé en ce que le panneau porteur (T) est constitué d'une matière granulée qui est formée de grains rendus solidaires les uns des autres, par exemple au moyen d'un agent de liaison, de façon à présenter une solidarisation due à la présence d'une matière.

8. Procédé et panneau acoustique suivant l'une des revendications 1, 2 ou 7, caractérisés en ce que les grains (TK) ont une taille de grain comprise entre 0,25 et 8 mm.

9. Procédé et panneau acoustique suivant l'une des revendications 1, 2, 7 ou 8, caractérisés en ce que les grains (TK) et/ou l'agent de liaison sont constitués chacun d'une matière non organique.

10. Procédé et panneau acoustique suivant la revendication 9, caractérisés en ce que les grains (TK) sont constitués d'une matière minérale, telle que verre soufflé, argile expansée, billes de basalte, perlîtes ou analogues ou un mélange formé de ceux-ci.

11. Procédé et panneau acoustique suivant la revendication 9 ou 10, caractérisés en ce que l'agent de liaison est constitué de verre soluble, de préférence enrichi d'un ou plusieurs additifs, tels que phosphates ou analogues.

12. Procédé et panneau acoustique suivant l'une des revendications 1 à 11, caractérisés en ce que la couche intermédiaire (DZ) et/ou la couche extérieure (DA) sont constituées d'un feutre ou produit tissé non organique, de préférence en fibre de verre.

13. Procédé et panneau acoustique suivant la revendication 12, caractérisés en ce que la couche intermédiaire (DZ) est formée d'un mat de fibre de verre.

14. Procédé et panneau acoustique suivant la revendication 12 ou 13, caractérisés en ce que la couche extérieure (DA) est formée d'un feutre en fibre de verre et/ou polyester.

15. Procédé et panneau acoustique suivant l'une des revendications 1 à 14, caractérisés en ce que la substance adhésive (K) forme un motif de substance adhésive point par point, les points de motif étant formés de particules de substance adhésive (K') qui chacune individuellement relient entre eux le panneau porteur (T), la couche intermédiaire (DZ) et la couche extérieure (DA).

16. Procédé et panneau acoustique suivant l'une des revendications 1 à 15, caractérisés en ce que la substance adhésive (K) est réalisée sous forme d'un motif de substance adhésive en forme de grille, par exemple sous forme d'un feutre adhésif, respectivement entre le panneau porteur (T) et les couches de recouvrement (D) et/ou entre la couche intermédiaire (DZ) et la couche extérieure (DA).

17. Procédé et panneau acoustique suivant l'une des revendications 1 à 16, caractérisés en ce que la substance adhésive (K) est composée d'un mélange de verre soluble et d'additifs, notamment de phosphates.
